# EUROPÄISCHE PATENTSCHRIFT

(11) **EP 0 738 380 B1**
(45) Veröffentlichungstag und Bekanntmachung des Hinweises auf die Patenterteilung: **28.02.2001**
(21) Anmeldenummer: 95938427.2
(22) Anmeldetag: 06.11.1995
(51) Int. Cl.: F27D 15/02

(54) **ROSTPLATTE FÜR DEN SCHUBROST EINES KÜHLERS**
PLATE FOR A SLIDING COOLER GRATE
PLAQUE POUR GRILLE COULISSANTE D'UN REFROIDISSEUR

(30) Priorität: 07.11.1994 DE 9417829 U
(43) Veröffentlichungstag der Anmeldung: 23.10.1996
(73) Patentinhaber: BMH Claudius Peters GmbH, 21614 Buxtehude (DE)
(72) Erfinder: FEHSENMAYR, Theo, D-73430 Aalen (DE); FRÜHLING, Reiner, D-21035 Hamburg (DE); HEINRICH, Frank, D-21698 Harsefeld (DE); MEYER, Hartmut, D-21401 Thomasburg (DE)
(74) Vertreter: Glawe, Delfs, Moll & Partner
(86) Internationale Anmeldenummer: EP9504370
(87) Internationale Veröffentlichungsnummer: WO9614549

(56) Entgegenhaltungen:
- EP-A- 0 337 383
- EP-A- 0 537 523
- DE-B- 1 134 329

## Beschreibung

Es sind Schubroste für Kühler für Zementklinker und ähnliches schüttbares Brenngut bekannt, die von quer zur Längsrichtung des Rosts und zur Förderrichtung des Guts verlaufenden, abwechselnd feststehenden und in Förderrichtung hin- und zurückbewegten Rostplattenreihen gebildet sind. Die einzelnen Rostplatten jeder Reihe weisen eine Oberseite auf, die die Auflagefläche für das Kühlgutbett bildet. Sie werden getragen von einem Rostplattenträger, mit dem sie im hinteren Bereich ihrer Unterseite über entsprechende Anschlußeinrichtungen verbunden sind. Von dem Rostplattenträger kragen sie nach vorne aus, um den hinteren Teil der Rostplatten der nächstfolgenden Rostplattenreihe zu überlappen. Unter der Last des aufliegenden Guts sind sie einem Biegemoment ausgesetzt und weisen deshalb zur Abstützung ihres vorderen Teils Aussteifungseinrichtungen auf, die die Biegebeanspruchung von dem vorderen Plattenteil zum Rostplattenträger übertragen. Die Aussteifungseinrichtungen können beispielsweise von Längsrippen (DE-C 24 32 599), von Seitenwänden einer kastenförmig ausgebildeten Platte (EP-A 167 658; EP-A 337 383), von Längsleisten einer rahmenförmigen Ausbildung (EP-A 537 523) oder beliebigen anderen, in Längsrichtung verlaufenden Elementen gebildet sein. Sie werden hier einfachheitshalber zusammenfassend als längsverlaufende Rippen bezeichnet. Diese bekannten Rostplatten sind oberseits der hohen Temperatur des Kühlguts und unterseits der niedrigen Temperatur der Kühlluft ausgesetzt. Sie dehnen sich daher stärker auf der Oberseite als auf der Unterseite, was zu einer Wölbung oder Verbiegung führt, durch welche sich ihr vorderer Rand ein wenig absenkt. Dies kann dazu führen, daß er auf der Oberseite der nächstfolgenden Platte schleift. Das gilt auch für kastenförmige Platten (EP-A 537 523, EP-A 337 383), die aus zwei übereinander angeordneten Plattenteilen zusammengesetzt sind, nämlich aus einem oberen rahmenförmigen Teil, dessen Seitenwände die genannten Rippen bilden, und einem plattenförmigen unteren Teil. Man kann diesen Nachteil dadurch vermeiden, daß man konstruktiv ein entsprechend großes vertikales Spiel zwischen aufeinanderfolgenden Platten vorsieht, was aber deshalb unerwünscht ist, weil es zu größerem Durchfall von Gut im Überlappungsbereich der Platten führt. Es ist eine Rostplatte bekannt (DE-A 24 54 202), die oberseitig eine hitze- und verschleißfeste Keramikschicht aufweist, die mit horizontaler Dehnungsmöglichkeit von dem Plattenunterteil gehalten ist. Der Plattenunterteil weist sowohl in seinem hinteren als auch in seinem vorderen Bereich Befestigungselemente auf, woraus zu schließen ist, daß der vordere Bereich durch irgendwelche nicht offenbarten Stützteile gehalten und örtlich festgelegt ist, so daß der oben genannte Nachteil nicht auftreten kann. Demgegenüber bezieht die Erfindung sich auf denjenigen Typ, bei dem die einzelne Rostplatte lediglich in ihrem hinteren Bereich von dem Rostplattenträger gehalten ist, nach vorne frei auskragt und Rippenelemente enthält, die oben der Temperatureinwirkung des Guts ausgesetzt sind oder mit einem der Temperatur ausgesetzten Teil fest verbunden sind und dadurch die genannte Verbiegung erleiden.

Der Erfindung liegt die Aufgabe zugrunde, eine Rostplatte der im Oberbegriff des Anspruchs 1 genannten Art zu schaffen, die weniger vertikales Spiel zwischen den Platten verlangt und dennoch bei Wärmeeinwirkung nicht zu einem Schleifen der Platten aufeinander führt. Die Lösung liegt in den kennzeichnenden Merkmalen des Anspruchs 1 und vorteilhafterweise den Merkmalen der Unteransprüche.

Danach besteht die Rostplatte aus zwei Teilen, nämlich dem unterseitigen Stützteil und der oberseitigen Deckplatte, wobei der Stützteil die Rippen aufweist, die zur Übertragung der Biegekraft und zur Abstützung des vorderen Plattenteils erforderlich sind, während die Deckplatte so ausgebildet ist, daß sie unter der Wärmebeanspruchung eine geringere Biegung erleidet. Dies geschieht dadurch, daß sie von den unterseitigen Rippen frei ist. Sie ist also im wesentlichen flach ausgeführt mit einer Plattendicke, die wesentlich geringer ist als die Vertikalausdehnung des Stützteils. Zwar wird auch sie unterseits von der Kühlluft auf einer geringeren Temperatur als ihre Oberseite gehalten; jedoch wird sie stabilisiert durch den Stützteil, dessen Rippen keiner wesentlichen Temperaturdifferenz ausgesetzt sind und der sich deshalb nicht verbiegt. Die flache Ausführung der Deckplatte soll nach der Erfindung zumindest in demjenigen Plattenbereich vorhanden sein, der vor dem Rostplattenträger liegt. Vorteilhafterweise ist sie aber im wesentlichen auch im Bereich des Rostplattenträgers erfüllt. Da damit gerechnet werden muß, daß die Deckplatte sich aufgrund ihrer höheren Temperatur stärker dehnt als der kühlere Stützteil, soll sie diesem gegenüber Dehnungsfreiheit besitzen. Die Ausbildung der Deckplatte und des Stützteils als gesonderte Stücke hat den Vorteil, daß sie aus unterschiedlichen Werkstoffen entsprechend den jeweils unterschiedlichen Anforderungen (Temperaturbeständigkeit, Verschleißfestigkeit, Zähigkeit) ausgeführt sein können und die Deckplatte als Verschleißteil unabhängig vom Stützteil ausgewechselt werden kann. Die beiden Teile stehen lediglich in einem beschränkten Bereich Ihrer Längserstreckung fest miteinander in Verbindung, während sie im übrigen Teil zwar stützend zusammenzuwirken vermögen, aber in Längsrichtung dehnungsunabhängig voneinander sind.

Es haben sich Rostbauarten bewährt, bei denen der Rostplattenträger der Kühlluftzuführung dient (EP-A 337 383; EP-A 537 523). Zu diesem Zweck können die Einrichtungen der Rostplatte zum Anschluß an einen Rostplattenträger eine Kühlluftzuführungsöffnung einschließen, die von einem auf die Oberseite des Rostplattenträgers aufsetzbaren Auflagerand umgeben ist, der von dem Stützteil gebildet ist und vorzugsweise mit den Rippen kraftübertragend verbunden ist. Die Deckplatte und der Stützteil schließen dabei gemeinsam Kanäle zur Kühlluftführung von der Kühlluftzuführungsöffnung zu oberseits mündenden Kühlluftaustrittsöffnungen ein. Wenn dabei die Rostplatte oberseitig offene Vertiefungen zum Aufnehmen und Festhalten von Kühlgut enthält, in denen wenigstens ein Teil der Kühlluftaustrittsöffnungen mündet, wird zweckmäßigerweise wenigstens der Boden der Vertiefungen von dem Stützteil gebildet, da er - anders als die höher gelegene Oberseite der Deckplatte - nicht der hohen Kühlguttemperatur ausgesetzt ist. Dies gilt auch für etwaige Seitenwände der Vertiefungen. Die Dehnungsfuge zwischen der Deckplatte und dem Boden bzw. den Seitenwänden der Vertiefungen wird dann vorteilhaft durch die Kühlluftaustrittsöffnungen gebildet. Sie werden oberseits von der Deckplatte und unterseits von dem Stützteil begrenzt und bilden eine Wärmetransportsperre, dank welcher der Stützteil um so stärker vom Wärmeeinfluß befreit wird.

Wenn die Rostplatte wenigstens eine vordere Vertiefung und mehrere weiter hinten angeordnete Vertiefungen enthält, muß die Kühlluft von der am Rostplattenträger vorgesehenen Kühlluftzuführungsöffnung an den hinteren Vertiefungen vorbei zu der vorderen Vertiefung geführt werden. Damit einerseits dies ohne größere Verluste möglich ist und andererseits ein größtmöglicher Oberflächenbereich der Rostplatte für die Vertiefungen vorgesehen werden kann, nimmt die Querschnittsgröße der Kühlluftkanäle, die zwischen je zwei hinteren Vertiefungen oder zwischen einer hinteren Vertiefung und einer seitlichen Plattenbegrenzung gebildet sind, zweckmäßigerweise von hinten nach vorne ab.

Diese Kanäle müssen, um die Luft von der bei dem Rostplattenträger vorgesehenen Kühlluftzuführungsöffnung zu den oberseitig angeordneten Kühlluftdurchtrittsöffnungen führen zu können, auf der Unterseite der Rostplatte geschlossen sein. Bei bekannten Kühlrosten (EP-A 537 523) ist zu diesem Zweck am Rostplattenträger eine Bodenplatte angeordnet, die über die gesamte Rostplattenlänge nach vorne reicht und an deren vorderen Unterrand mehr oder weniger dicht angeschlossen ist. Dies hat den Nachteil, daß die Rostplatte nicht nach unten hin ausgewechselt werden kann. Deshalb muß im Falle einer Reparatur der Rost leergefahren werden und bis zur Begehbarkeit abgekühlt werden. Bei einer andere bekannten Rostplatte (EP-A 167 658) ist der Boden Teil der Rostplatte, so daß sie nach unten hin ausgewechselt werden kann. Vorzugsweise ist auch im Falle der Erfindung der Boden Teil der Rostplatte, nämlich mit dem Stützteil verbunden, indem dieser vor der Kühlluftzuführungsöffnung unten geschlossen ausgeführt ist. Man gewinnt dadurch die Möglichkeit, die Rostplatte als Ganzes von unten her zu montieren, bzw. zu demontieren, und verschlissene oder beschädigte Deckplatten lassen sich leicht auswechseln.

Die Einrichtungen zum Anschließen der Rostplatte an einen Rostplattenträger umfassen zweckmäßigerweise eine den Auflagerand des Stützteils auf die Oberseite des Rostplattenträgers pressende Spanneinrichtung, die an der Deckplatte angreift. Zwar wäre es statt dessen auch möglich, den Stützteil unmittelbar auf den Rostplattenträger zu spannen, wobei die Verbindung der Deckplatte mit dem Stützteil unabhängig wäre von der Verbindung des Stützteils mit dem Rostplattenträger; jedoch wird durch das genannte Merkmal auf einfachste Weise nicht nur eine Verbindung mit dem Rostplattenträger, sondern auch zwischen der Deckplatte und dem Stützteil bewirkt.

Der vordere Bereich der Deckplatte kann nach der Erfindung frei auf dem Stützteil aufliegen, wobei keine formschlüssige Verbindung zwischen dem vorderen Bereich der Deckplatte und dem Stützteil vorhanden ist. Wenn man jedoch befürchtet, daß die Deckplatte sich verziehen könnte oder sich bei bestimmten thermischen Zuständen unerwünscht an der Stirnseite von dem Stützteil abheben könnte, können Haltemittel vorgesehen sein, die ein solches Abheben verhindern, ohne die Dehnung der Deckplatte in Richtung ihrer Flächenerstreckung zu behindern.

Da die Erfindung es gestattet, die Deckplatte bei Verschleiß auszuwechseln, bietet es sich an, auch für den verschleißgefährdetsten Bereich der Rostplatte, nämlich dessen Stirnseite, ein auswechselbares Verschleißteil vorzusehen.

Die Erfindung wird im folgenden näher unter Bezugnahme auf die Zeichnung erläutert, die ein vorteilhaftes Ausführungsbeispiel veranschaulicht. Es zeigen:
- Fig. 1: eine Draufsicht,
- Fig. 2: einen Längsschnitt und
- Fig. 3: eine teilweise geschnittene Frontalansicht gemäß Linie A-A der Fig. 1.

Auf dem Rostplattenträger 1, der über die Rostbreite durchlaufend von einem oder mehreren Hohlprofilen gebildet ist, ist nebeneinander eine Vielzahl von Platten angeordnet, von denen in der Zeichnung lediglich eine erscheint. Die Oberseite des Rostplattenträgers 1 ist im Bereich jeder Rostplatte zur Bildung einer Kühlluftzuführungsöffnung 2 ausgeschnitten. Sie ist umgeben von einem oberseitigen Rand, auf dem die Rostplatte aufsitzt. Auf deren Unterseite ist zu diesem Zweck ein entsprechend gestalteter, umlaufender Rand 4 vorgesehen, der dicht auf dem Rand des Rostplattenträgers aufsitzt und die plattenseitige Kühlluftzuführungsöffnung 5 einschließt. An den Rand 4 schließt sich nach vorne einstückig ein Boden 6 an, der im wesentlichen parallel zur Ebene des Rands 4 verläuft. Von dem Rand 4 und dem Boden 6 erhebt sich ein umlaufender Rahmen von seitlichen Randleisten 7, einer hinteren Randleiste 8 und einer vorderen Randleiste 9, die eine zur Oberseite des Rostplattenträgers 1 im wesentlichen parallele, obere Auflagefläche 10 bilden, auf der die ebene Unterseite der Deckplatte 11 aufliegt. Diese hat im wesentlichen konstante Dicke, die gering ist im Verhältnis zur gesamten Vertikalausdehnung der Rostplatte und vorzugsweise im Bereich von 10 bis 20 mm liegt. Ihre Oberseite bildet, soweit sie nicht von einer hinten benachbarten Rostplatte überdeckt wird, die Auflagefläche für das Kühlgutbett. In der Ausführung gemäß Fig. 2 reicht sie vorne bis zur Stirnfläche 12 der Platte und ist an deren Bildung beteiligt. Unter ihrem vorderen Rand ist dem Stützteil 3 der Platte eine Verschleißleiste 13 vorgehängt, die rückseitig einen oder mehrere Haken trägt, mit denen sie sich an der vorderen Randleiste 9 des Stützteils 3 festhält. In einer nicht gezeigten Alternativausführung ist diese Verschleißleiste bis zur Höhe der Oberseite der Deckplatte 11 hochgezogen und bildet somit die Stirnfläche 12 der Platte in ihrer Gesamtheit.

Im mittleren Bereich der Rostplatte sind nebeneinander zwei oberseitige Vertiefungen 14 vorgesehen, die dazu bestimmt sind, Kühlgut aufzunehmen und festzuhalten. Sie sind durch entsprechend geformte Ausschnitte in der Deckplatte 11 und Mulden im Stützteil gebildet, die aus einem Muldenboden 15 und Muldenwänden 16 bestehen. Die Form der Muldenwände 16 entspricht in der Draufsicht der Form der Plattenausschnitte 14. Sie können im Verhältnis zum Rand der Ausschnitte mit diesem vertikal fluchten, treten aber im dargestellten Beispiel (siehe Fig. 2 und 3) ein wenig zurück.

Die vorderen und hinteren Teile der Muldenwände 16 reichen bis zur Auflagefläche 10 und sind an der Stützung der Deckplatte 11 beteiligt. Hingegen sind zwischen den seitlichen Muldenwänden 16 und der Deckplatte 11 Spalten 17 gebildet, die als Kühlluftaustrittsöffnungen dienen.

Eine weitere Vertiefung 18, die über nahezu die gesamte Breite der Rostplatte reicht, befindet sich im vorderen Teil der Rostplatte. Sie wird unten durch den Boden 6 des Stützteils, vorne durch den Haken 19 der Verschleißleiste 13 und seitlich und hinten durch Muldenwände 20, 21 begrenzt. Die Muldenwände 20, 21 bilden mit der Unterseite der Deckplatte 11 einen Spalt als Luftaustriffsöffnung. Die hintere Muldenwand 21 verläuft in der Draufsicht wellenförmig, um der zugehörigen Luftaustrittsöffnung eine größtmögliche Länge zu geben. Die seitlichen Muldenwände 20 verlaufen gegenüber den seitlichen Randleisten 7 des Stützteils nach hinten schräg innen, um bestmögliche Zuströmbedingungen zu gewähren. Zur Schaffung optimaler Strömungsbedingungen bei gleichzeitig größtmöglichem Anteil der Vertiefungen an der Gesamtoberfläche der Platte verlaufen die seitlichen Muldenwände 16 der Vertiefungen 14 gleichfalls schräg, wobei sich der Abstand zwischen den benachbarten Mulden 14 bzw. zwischen den Mulden 14 und den benachbarten seitlichen Randleisten 7 des Stützteils nach vorne hin verringert, entsprechend der sich nach vorne hin verringernden Kühlluftmenge, die durch die Kanäle neben den Vertiefungen 14 gefördert wird.

Zur Vergrößerung des Querschnitts dieser Kanäle dehnen diese sich teilweise bis unter die Muldenböden 15 aus. Wie in Fig. 3, rechte Hälfte, erkennbar, sind die Mulden der Vertiefungen 14 im Stützteil pilzartig ausgebildet, wodurch zum einen die Querschnittsgröße der Kanäle 22, 23 und zum anderen die Kühlung der Mulden verstärkt wird.

Unterhalb der Muldenböden 15 sind Vertiefungen 24 in der Unterseite des Bodens 6 des Stützteils vorgesehen, in denen Werkzeuge bei der Montage bzw. Demontage der Platten angreifen können.

Im hinteren Bereich der Deckplatte 11 sind an deren Unterseite Keilnasen 25 vorgesehen, die im Zusammenwirken mit am Rostplattenträger 1 vorgesehenen Keilnasen 26 und Spannbolzen 27 dazu dienen, die Rostplatte auf den Rostplattenträger zu spannen und örtlich festzulegen. Da der Stützteil 3 somit mittelbar über die Deckplatte 11 gespannt wird, wird auf diese Weise auch eine Verbindung der Deckplatte 11 mit dem Stützteil 3 bewirkt. Ebenso wird dadurch die Verschleißleiste 13 festgelegt, da sie zwischen der Deckplatte 11 und dem Stützteil 3 gehalten ist.

Durch die Spanneinrichtung 25 bis 27 wird die Deckplatte in ihrem hinteren Bereich örtlich festgelegt. Nach vorne hin hat sie freie Dehnungsmöglichkeit, wie bei der Betrachtung der Fig. 2 ohne weiteres klar wird.

In der Regel kann darauf verzichtet werden, im vorderen Bereich irgendwelche Einrichtungen vorzusehen, die die Deckplatte 11 am Stützteil halten. Jedoch ist es möglich, dort Einrichtungen vorzusehen, die ein Abheben der Deckplatte verhindern, beispielsweise in der Form von an der Deckplatte angeordneten Haken 29, die unter seitliche Vorsprünge 30 des Stützteils greifen.

Bei dem dargestellten Beispiel bilden die seitlichen Randleisten 7 sowie teilweise die Mulden und Muldenwände die in Längsrichtung aussteifenden Teile des Stützteils 3, die im Anspruch und in der Beschreibungseinleitung als Rippen bezeichnet sind.

Vorzugsweise ist die Deckplatte eben; jedoch kann sie in ihrem vorderen Teil auch leicht ansteigend gegenüber ihrem etwa horizontal angeordneten hinteren Teil ausgebidlet sein.

## Patentansprüche

1. Rostplatte für den Schubrost eines Kühlers, insbesondere für Zementklinker, die eine dem heißen Kühlgut ausgesetzte, oberseitige Auflagefläche und in ihrem hinteren Bereich Einrichtungen (4, 25) zum Anschließen an einen Rostplattenträger (1) aufweist und mit ihrem vorderen, auskragenden Teil über eine benachbarte Rostplatte zu fassen bestimmt ist, wobei zur Abstützung des vorderen Plattenteils längsverlaufende Rippen (7) vorgesehen sind, die mit den Einrichtungen (4, 25) zum Anschließen an den Rostplattenträger (1) kraftübertragend verbunden sind, dadurch gekennzeichnet, daß die dem heißen Kühlgut ausgesetzte, oberseitige Auflagefläche von einer zumindest vor dem Rostplattenträger (1) von den Rippen (7) freien, gesonderten Deckplatte (11) gebildet ist, deren Dicke geringer ist als die vertikale Ausdehnung eines die Rippen (7) umfassenden Stützteils (3) und die diesem gegenüber in Horizontalrichtung Dehnungsfreiheit hat.

2. Rostplatte nach Anspruch 1, dadurch gekennzeichnet, daß die Einrichtungen (4, 25) zum Anschluß der Rostplatte an einen Rostplattenträger (1) einen eine Kühlluftzuführungsöffnung (5) einschließenden, auf die Oberseite des Rostplattenträgers (1) aufsetzbaren, von dem Stützteil (3) gebildeten Auflagerand (4) umfassen und daß die Deckplatte (11) und der Stützteil (3) gemeinsam Kanäle (22, 23) zur Kühlluftführung von der Kühlluftzuführungsöffnung (5) zu oberseits mündenden Kühlluftaustrittsöffnungen (17) einschließen.

3. Rostplatte nach Anspruch 1 oder 2, dadurch gekennzeichnet, daß sie oberseitig offene Vertiefungen (14, 18) zum Aufnehmen und Festhalten von Kühlgut enthält, in denen wenigstens ein Teil der Kühlluftaustriffsöffnungen (17) mündet, wobei wenigstens der Boden (15, 6) der Vertiefungen (14, 18) von dem Stützteil (3) gebildet ist.

4. Rostplatte nach Anspruch 3, dadurch gekennzeichnet, daß auch die Wände (16, 20, 21) der Vertiefungen (14, 18) wenigstens teilweise von dem Stützteil (3) gebildet sind.

5. Rostplatte nach Anspruch 3 oder 4, dadurch gekennzeichnet, daß die Kühlluftaustrittsöffnungen (17) oberseits von der Deckplatte (11) und unterseits von dem Stützteil (3) begrenzt sind.

6. Rostplatte nach einem der Ansprüche 1 bis 5, dadurch gekennzeichnet, daß sie wenigstens eine vorderste Vertiefung (18) und mehrere weiter hinten angeordnete Vertiefungen (14) enthält, wobei die die hinteren Vertiefungen bildenden Wände zwischen einander und/oder zwischen sich und der seitlichen Plattenbegrenzung (7) Kühlluftkanäle (22, 23) einschließen, die zu der vorderen Vertiefung (18) führen.

7. Rostplatte nach Anspruch 6, dadurch gekennzeichnet, daß die Kühlluftaustrittsöffnungen (17) der hinteren Vertiefungen in deren an der Bildung der Kühlluftkanäle (22, 23) beteiligten Seitenflächen angeordnet sind und die Querschnittsgröße der Kühlluftkanäle (22, 23) zwischen benachbarten Vertiefungen (14) bzw. zwischen den Vertiefungen und einer seitlichen Plattenbegrenzung (7) von hinten nach vorne abnimmt.

8. Rostplatte nach einem der Ansprüche 1 bis 7, dadurch gekennzeichnet, daß der Stützteil (3) vor der Kühlluftzuführungsöffnung (5) unten geschlossen ausgeführt ist.

9. Rostplatte nach einem der Ansprüche 1 bis 8, dadurch gekennzeichnet, daß die Einrichtungen (4, 25) zum Anschließen der Rostplatte an einen Rostplattenträger (1) eine den Auflagerand (4) des Stützteils (3) auf die Oberseite des Rostplattenträgers pressende Spanneinrichtung umfaßt, die an der Deckplatte (11) angreift.

10. Rostplatte nach einem der Ansprüche 1 bis 9, dadurch gekennzeichnet, daß der vordere Bereich der Deckplatte (11) frei auf dem Stützteil (3) aufliegt.

11. Rostplatte nach einem der Ansprüche 1 bis 10, dadurch gekennzeichnet, daß der vordere Teil der Deckplatte (11) und der Stützteil (3) mit Einrichtungen (29, 30) zum Verhindern des Abhebens der Deckplatte vom Stützteil versehen sind.

12. Rostplatte nach einem der Ansprüche 1 bis 11, dadurch gekennzeichnet, daß dem Stützteil (3) stirnseitig eine auswechselbare Verschleißleiste (13) vorgesetzt ist.

## Claims

1. A grate plate for the sliding grate of a cooler, in particular for cement clinker, which has a contact surface on the upper side exposed to the hot material to be cooled and in its rear zone means (4,25) for connection to a grate plate carrier (1), and is intended to have its front projecting part engaging over an adjacent grate plate, wherein to support the front plate part longitudinally extending ribs (7) are provided which are connected in a force-transmitting manner with the means (4,25) for connection to the grate plate carrier (1), characterised in that the contact surface on the upper side exposed to the hot material to be cooled is formed by a separate cover plate (11) which is clear of the ribs (7) at least in front of the grate plate carrier (1), the thickness of the cover plate being less than the vertical extension of a support member (3) embracing the ribs (7) and which cover plate is free to expand in relation to the support member in the horizontal direction.

2. A grate plate according to Claim 1, characterised in that the means (4,25) for connecting the grate plate to a grate plate carrier (1) comprise a contact edge (4) which encloses a cooling air inlet opening (5), which can be mounted on the upper side of the grate plate carrier (1) and which is formed by the support member (3), and in that the cover plate (11) and the support member(3) enclose common passages (22,23) for conveying cooling air from the cooling air inlet opening (5) to cooling air outlet openings (17) which discharge on the upper side.

3. A grate plate according to Claim 1 or 2, characterised in that it includes recesses (14,18) open on the upper side to receive and retain material to be cooled, in which at least one part of the cooling air outlet openings (17) opens, wherein at least the bottom (15,6) of the recesses (14,18) is formed by the support member (3).

4. A grate plate according to Claim 3, characterised in that the walls (16,20,21) of the recesses (14,18) are also formed at least partly by the support member (3).

5. A grate plate according to any one of Claim 3 or 4, characterised in that the cooling air outlet openings (17) are bounded on the upper side by the cover plate (11) and on the underside by the support member (3).

6. A grate plate according to any one of Claims 1 to 5, characterised in that it comprises at least one front recess (18) and a plurality of recesses (14) arranged further to the rear, wherein the walls forming the rear recesses enclose between one another and/or between themselves and the lateral plate boundary (7) cooling air passages (22,23) which lead to the front recess (18).

7. A grate plate according to Claim 6, characterised in that the cooling air outlet openings (17) of the rear recesses are arranged in the lateral surfaces thereof which take part in the formation of the cooling air passages (22,23), and the cross-sectional dimension of the cooling air passages (22,23) between adjacent recesses (14) or between the recesses and a lateral plate boundary (7) decrease from the rear to the front.

8. A grate plate according to any one of Claims 1 to 7, characterised in that the support member (3) is formed downwardly closed in front of the cooling air inlet opening (5).

9. A grate plate according to any one of Claims 1 to 8, characterised in that the means (4,25) for connecting the grate plate to a grate plate carrier (1) comprises a clamping device which presses the contact edge (4) of the support member (3) on to the upper side of the grate plate carrier and which engages on the cover plate (11).

10. A grate plate according to any one of Claims 1 to 9, characterised in that the front zone of the cover plate (11) rests freely on the support member (3).

11. A grate plate according to any one of Claims 1 to 10, characterised in that the front part of the cover plate (11) and the support member (3) are provided with means (29,30) for preventing the cover plate from lifting from the support member.

12. A grate plate according to any one of Claims 1 to 11, characterised in that a replaceable wear strip (13) is placed in front of the end face of the support member (3).

## Revendications

1. Plaque de grille pour la grille coulissante d'un refroidisseur, notamment pour clinker de ciment, qui présente une surface d'appui supérieure, exposée au produit chaud à refroidir, et dans sa zone arrière, des dispositifs (4, 25) pour le raccordement à un support de plaque (1), et qui est destinée à saisir une plaque de grille voisine, par sa partie avant en porte-à-faux, des nervures (7), qui s'étendent longitudinalement, étant prévues pour soutenir la partie avant de la plaque, lesquelles nervures sont reliées de manière à transmettre les forces aux dispositifs (4, 25) de raccordement au support de plaque (1), caractérisée en ce que la surface de support supérieure, soumise au produit chaud à refroidir, est constituée par une plaque de couverture (11) séparée, sans nervures (7), au moins devant le support de plaque (1), dont l'épaisseur est inférieure à l'étendue verticale d'un élément d'appui (3) entourant les nervures (7) et qui présente une possibilité de dilatation par rapport à cet élément d'appui, dans le sens horizontal.

2. Plaque de grille selon la revendication 1, caractérisée en ce que les dispositifs (4, 25) de raccordement de la plaque de grille à un support de plaque (1), comprennent un bord de support (4) formé par l'élément d'appui (3), enfermant une ouverture (5) d'arrivée d'air de refroidissement et pouvant être placée sur la face supérieure du support de plaque (1), et en ce que la plaque de couverture (11) et l'élément d'appui (3) enferment ensemble des canaux (22, 23) pour le guidage de l'air de refroidissement de l'ouverture (5) d'arrivée d'air de refroidissement à des ouvertures (17) de sortie d'air de refroidissement qui débouchent à la partie supérieure.

3. Plaque de grille selon la revendication 1 ou 2, caractérisée en ce qu'elle contient, sur sa face supérieure, des renfoncements (14, 18) ouverts destinés à recevoir et à fixer le produit à refroidir, dans lesquels débouche au moins une partie des ouvertures ( 17) de sortie d'air de refroidissement, le fond (15, 6) au moins des renfoncements (14, 18) étant constitué par l'élément d'appui (3).

4. Plaque de grille selon la revendication 3, caractérisée en ce que les parois (16, 20, 21) des renfoncements (14, 18) sont constituées aussi au moins en partie par l'élément d'appui (3).

5. Plaque de grille selon la revendication 3 ou 4, caractérisée en ce que les ouvertures (17) de sortie d'air de refroidissement sont limitées à la partie supérieure par la plaque de couverture (11) et à la partie inférieure, par l'élément d'appui (3).

6. Plaque de grille selon l'une des revendications 1 à 5, caractérisée en ce qu'elle contient au moins un renfoncement (18) avant et plusieurs renfoncements (14) disposés plus loin derrière, les parois, qui forment les renfoncements arrière, enfermant entre elles et/ou entre elles et la délimitation latérale (7) de la plaque, des canaux d'air de refroidissement (22, 23) qui mènent au renfoncement avant (18).

7. Plaque de grille selon la revendication 6, caractérisée en ce que les ouvertures de sortie d'air de refroidissement (17) des renfoncements arrière sont disposées dans leur surface latérale, qui participe à la formation des canaux d'air de refroidissement (22, 23), et la grandeur de la section transversale des canaux d'air de refroidissement (22, 23), entre des renfoncements (14) voisins ou entre les renfoncements et une délimitation latérale (7) de la plaque, diminue de l'arrière vers l'avant.

8. Plaque de grille selon l'une des revendications 1 à 7, caractérisée en ce que l'élément d'appui (3) est fermé à sa partie inférieure devant l'ouverture (5) d'arrivée d'air de refroidissement.

9. Plaque de grille selon l'une des revendications 1 à 8, caractérisée en ce que les dispositifs (4, 25) de raccordement de la plaque de grille à un support de plaque (1) comprennent un dispositif de serrage qui presse le bord de support (4) de l'élément d'appui (3) sur la face supérieure du support de plaque et qui agit sur la plaque de couverture (11).

10. Plaque de grille selon l'une des revendications 1 à 9, caractérisée en ce que la zone avant de la plaque de couverture (11) repose librement sur l'élément d'appui (3).

11. Plaque de grille selon l'une des revendications 1 à 10, caractérisée en ce que la partie avant de la plaque de couverture (11) et l'élément d'appui (3) sont pourvus de dispositifs (29, 30) destinés à empêcher que la plaque de couverture ne se soulève de l'élément d'appui.

12. Plaque de grille selon l'une des revendications 1 à 11, caractérisée en ce qu'une baguette de fermeture (13) interchangeable est placée à l'extrémité devant l'élément d'appui (3).
